# EUROPÄISCHE PATENTSCHRIFT

(11) **EP 2 692 954 B1**
(45) Veröffentlichungstag und Bekanntmachung des Hinweises auf die Patenterteilung: **17.04.2019**
(21) Anmeldenummer: 13003683.3
(22) Anmeldetag: 23.07.2013
(51) Int. Cl.: E03C 1/048

(54) **Mehrflutige Auslaufarmatur mit Schwenkauslauf**
Multichannel drain fitting with swiveling outlet
Armature de sortie à plusieurs flux avec sortie pivotante

(30) Priorität: 30.07.2012 DE 102012014947
(43) Veröffentlichungstag der Anmeldung: 05.02.2014
(73) Patentinhaber: Grohe AG, 58675 Hemer (DE)
(72) Erfinder: Keiter, Dieter, 58708 Menden (DE); Schlüter, Matthias, 44289 Dortmund (DE); Weiss, Martin, 58239 Schwerte (DE)

(56) Entgegenhaltungen:
- EP-A1- 0 489 456
- WO-A1-2006/072250
- WO-A1-2008/125865

## Beschreibung

Die vorliegende Erfindung betrifft eine mehrflutige Auslaufarmatur bestehend aus wenigstens einem in einer Befestigungsebene montierten Sockelteil und einem daran drehbar befestigten Schwenkauslauf mit mindestens einer Kaltwasserleitung, Filterwasserleitung und elektronischen Signalleitung. Derartige Armaturen finden bevorzugt im Haushaltsbereich Anwendung. Ganz speziell geeignet sind diese Armaturen für den Einsatz, sowohl im privaten als auch im gewerblichen Küchenbereich. Die Zweiflutigkeit der Armatur wird dazu benötigt, um einen ersten Wasserstrom mit Mischwasser aus Kaltwasser und Warmwasser von einem weiteren Wasserstrom zu trennen, der aus Filterwasser besteht. Leitungswasser wird dazu zur Aufbereitung als Trinkwasser durch spezielle Filter geleitet und so behandelt. Mit derartigen mehrflutigen Armaturen ist es möglich, an einer Zapfstelle beliebig gemischtes Mischwasser oder Filterwasser zu zapfen, ohne die Wasserströme zu vermischen. Hierzu ist es erforderlich und wünschenswert, dass der Auslauf der Armatur als Schwenkauslauf ausgebildet ist, wie es beispielsweise bei Küchenarmaturen bekannt ist.

So ist aus der DE 198 50 839 A1 ein Schwenkauslauf mit einem Mischventil bekannt. Der daraus bekannte Schwenkauslauf ermöglicht ein beliebiges Verschwenken des Auslaufes, wobei zwei getrennte Leitungen für Warm- und Kaltwasser innerhalb des Schwenkauslaufes bis zu einer Mündung zu führen. An der Mündung ist eine Mischkartusche für Warm- und Kaltwasser angeordnet. Der bekannte Schwenkauslauf ist jedoch umständlich zu montieren und darüber hinaus nicht dazu geeignet, wahlweise Mischwasser und Filterwasser getrennt voneinander zu führen.

Aus der WO 2008/125865 A1 ist ein Umstellventil bekannt, das eine durchgeführte Filterwasserleitung offenbart, die in einer innerhalb einer zweiten Wasserführung für Kalt- und Heißwasser geführt ist.

Weiterhin ist aus der EP 0 489 456 A1 eine Sanitärarmatur mit zwei getrennten Wasserführungen bekannt. Bei dieser Ausführungsform ist jedoch nur ein Schwenknippel vorgesehen, der relativ zu dem Gehäuse der Armatur verdrehbar ist und mit dieser in unmittelbarem Kontakt steht. Eine unmittelbare Durchleitung von gefiltertem Wasser ist hiermit nicht möglich.

Schließlich ist aus der WO 2006/072250 A1 eine Sanitärarmatur mit einem Sockelteil bekannt, an dessen Oberseite ein Schwenknippel mit einem Schlauch befestigt ist. Bei dieser Ausführungsform steht der Schwenknippel wiederum in unmittelbarem Kontakt mit dem Sockelteil der Gehäusearmatur und auch hier ist eine unmittelbare, d.h. gegenüber dem Armaturengehäuse kontaktfreie Durchleitung der gefilterten Flüssigkeit nicht möglich.

Aufgabe der vorliegenden Erfindung ist es daher, die sich aus dem Stand der Technik ergebenden Probleme zumindest teilweise zu lösen und insbesondere eine mehrflutige Auslaufarmatur mit drehbarem Schwenkauslauf anzugeben, die einfach zu montieren und langlebig ist.

Diese Aufgaben werden mit einer Vorrichtung gemäß den Merkmalen des Patentanspruchs 1 gelöst. Weitere vorteilhafte Ausgestaltungen der Erfindung sind in den abhängig formulierten Patentansprüchen angegeben. Darüber hinaus werden die in den Patentansprüchen angegebenen Merkmale in der Beschreibung näher präzisiert und erläutert, wobei weitere bevorzugte Ausführungsbeispiele der Erfindung dargestellt sind.

Zur Lösung der oben genannten Aufgabenstellung zeichnet sich die erfindungsgemäße Auslaufarmatur dadurch aus, dass die Filterwasserleitung wenigstens eine flüssigkeitsdichte drehbare Trennstelle aufweist. Die Filterwasserleitung ist innerhalb der Auslaufarmatur in und zumindest annähernd parallel zu einer Mischwasserleitung geführt. Durch die parallele Führung von Filterwasserleitung und Mischwasserleitung entsteht eine zweiflutige Ausführung der Armatur. Grundsätzlich kann die Erfindung aber auch bei drei- und mehrflutigen Armaturen eingesetzt werden. Während die Mischwasserleitung mit dem Schwenkauslauf in bekannter Weise drehbar am Sockelteil befestigterweise verschwenkbar ist, würde die innerhalb der Mischwasserleitung angeordnete Filterwasserleitung beim Schwenken des Schwenkauslaufes nach dem Stand der Technik tordiert. Um dies zu vermeiden, sieht die vorliegende Erfindung eine Trennstelle innerhalb der Filterwasserleitung vor, die eine Relativbewegung in Form einer Verdrehung von Abschnitten der Filterwasserleitung zueinander erlaubt und gleichzeitig eine flüssigkeitsdichte Abschirmung der Filterwasserleitung nach außen vorsieht. Durch die Erfindung kann der Verschleiß und die Materialbelastung der Filterwasserleitung über die Lebensdauer der Armatur erheblich reduziert werden, da das Tordieren der Filterwasserleitung beim Verschwenken des Schwenkauslaufes entfällt. Weiterhin kann die erfindungsgemäße Filterwasserleitung besonders einfach montiert werden, indem sie beispielsweise mit vormontierten Anbauten, wie beispielsweise einem Mousseur, von der Auslaufseite her in die Armatur eingesteckt wird, um dann erst am unteren Ende im Bereich der Trennstelle montiert zu werden.

Hierzu ist es besonders vorteilhaft, wenn die Trennstelle an einer Unterseite des Sockelteils angeordnet ist. Diese Stelle ist auch zu einem späteren Zeitpunkt noch problemlos zugänglich, so dass Montage- oder Reparaturarbeiten problemlos möglich sind.

Ganz besonders bevorzugt ist ein Ausführungsbeispiel, bei dem die Trennstelle einen Schwenknippel und einen Starrnippel umfasst. Hierbei ist der in die Auslaufarmatur eintretende Abschnitt der Filterwasserleitung mittels eines Starrnippels an die Unterseite des Sockelteils angeschraubt. Im montierten bzw. angeschraubten Zustand umschließt der Starrnippel dabei den Schwenknippel dichtend, welcher seinerseits mit dem darüber liegenden verschwenkbaren Abschnitt der Filterwasserleitung verbunden ist. Zwischen dem Starrnippel und dem Schwenknippel sind Dichtmittel angeordnet, welche ein Austreten von Filterwasser an der Trennstelle zwischen beiden Filterwasserabschnitten wirksam verhindern. Der Schwenknippel ist zudem koaxial zum Starrnippel ausgerichtet und kann problemlos eine Drehbewegung innerhalb des Starrnippels ausführen.

Weiterhin vorteilhaft ist es, wenn jeweils wenigstens ein Dichtmittel und ein Befestigungsmittel für die Enden der Filterwasserleitung an der Trennstelle vorgesehen sind. Hierdurch können die Leitungsenden der Filterwasserleitung, die beispielsweise als flexibler Schlauch ausgebildet ist, problemlos an die Starr- und Schwenknippel angeschlossen werden.

Besonders bevorzugt ist es auch, wenn die Filterwasserleitung als Kunststoffschlauch ausgebildet ist. Hierzu sind insbesondere Polyethylen (PET) Kunststoffe geeignet. Derartige Kunststoffe sind hochfest, lebensmittelecht und somit besonders zur Verwendung in Armaturen für die Zapfung von gefiltertem Wasser geeignet.

Bei einer anderen vorteilhaften Ausführungsform der Erfindung ist vorgesehen, dass das Sockelteil zusätzlich ein Mischteil umfasst. Durch die Integration eines Mischteils in das Sockelteil ist es möglich den oberen Abschnitt der Filterwasserleitung gleichzeitig durch das Mischteil hindurch bis zur Unterseite des Sockelteils zu führen. Die zur Führung des Mischwassers vorgesehene Mischwasserleitung kann somit im Mischteil oberhalb der Trennstelle beginnen und von dort zur Mündung des Schwenkauslaufes führen, wobei die Filterwasserleitung umschlossen wird. Während im Mischteil bekannte Ventilanordnungen, wie beispielsweise Einhebelkartuschen oder Thermostatkartuschen zur Mischung des Kaltwassers und Warmwassers eingesetzt werden können, kann mit der durchgeführten Filterwasserleitung ein weiteres Medium durchgängig getrennt vom Mischwasser zur Mündung geführt werden.

Schließlich ist noch bei einer ganz besonders bevorzugten Ausführungsform vorgesehen, dass der Starrnippel fest mit der Unterseite des Sockelteils verbunden ist. Die Verbindung zwischen dem Starrnippel und der Unterseite des Sockelteils kann beispielsweise durch ein Schraubgewinde erfolgen. Der Starrnippel ist durch einfaches Schrauben an der Unterseite befestigbar. Mit einer entsprechenden Aufnahme für den Schwenknippel ist es dann möglich, den nach unten aus dem Sockelteil herausragenden Schwenknippel zu umgreifen und nach außen hin flüssigkeitsdicht abzuschließen. Während der obere Abschnitt der Filterwasserleitung bei dieser Anordnung mitsamt dem Schwenknippel frei beweglich ist, sorgt der an der Unterseite fest angebundene Starrnippel für die notwendige mechanische Stabilität zur Aufnahme des unteren Abschnitts der Filterwasserleitung, die Abdichtung der Trennstelle nach Außen und als Drehlager für die Drehlagerung des Schwenknippels.

Die Erfindung sowie das technische Umfeld werden anhand der Zeichnung näher erläutert. Es ist darauf hinzuweisen, dass die Figuren der Zeichnung besonders bevorzugte Ausführungsvarianten der Erfindung zeigen, auf die sie jedoch nicht beschränkt ist. In der Zeichnung zeigt:
- Figur 1: eine Schrägansicht einer erfindungsgemäßen Auslaufarmatur; und
- Figur 2: eine Schnittdarstellung durch das Sockelteil einer erfindungsgemäßen Auslaufarmatur.

In Figur 1 ist eine zweiflutige Auslaufarmatur 1 dargestellt, die auf einem in Figur 2 gezeigten Befestigungselement 2 montiert werden kann. Der untere Bereich der Auslaufarmatur 1 wird von einem Sockelteil 3 gebildet, auf dem ein Schwenkauslauf 4 sitzt. Von unten führen eine Kaltwasserleitung 5, eine Warmwasserleitung 6, eine Filterwasserleitung 7 und eine Signalleitleitung 8 in das Sockelteil 3 der Auslaufarmatur 1 hinein.

In Figur 2 ist eine Schnittdarstellung durch das Sockelteil 3 nach Figur 1 gezeigt. Das Sockelteil 3 ist auf einem Befestigungselement 2 montiert. Das Befestigungselement 2 kann beispielsweise eine Küchenarbeitsplatte sein. Innerhalb des Sockelteils 3 ist eine Trennstelle 9 dargestellt, die einen oberen Abschnitt der Filterwasserleitung 7 und einen unteren Abschnitt der Filterwasserleitung 7 trennt. Die Trennstelle 9 bilden ein Schwenknippel 11 und ein Starrnippel 12, welche an einer Unterseite 10 des Sockelteils 3 angeordnet sind. Das Sockelteil 3 weist weiterhin noch ein Mischteil 15 auf, welches zum Mischen von Kalt- und Warmwasser dient. Im Mischteil 15 ist eine Keramikkartusche angeordnet, mit der Durchgänge für warmes und kaltes Wasser einzeln oder gleichzeitig geöffnet oder verschlossen werden können, so dass innerhalb gegebener Grenzen beliebige Durchflußmengen und Mischungsverhältnisse einstellbar sind. Weiterhin befindet sich an der Unterseite 10 des Sockelteils 3 ein Adapter 16, der dazu vorgesehen ist, Toleranzen eines Lochausschnitts in dem Befestigungselement 2 auszugleichen und die vorhandenen Spalten abzudecken. Zwischen dem Starrnippel 12 und dem Schwenknippel 11 sind erste Dichtmittel 13 vorgesehen, welche ein Austreten von Filterwasser an der Trennstelle 9 verhindern. Weiter oberhalb sind im Bereich einer Schraubbefestigung des Starrnippels 12, die ein erstes Befestigungsmittel 14 darstellt, an der Unterseite 10 zweite Dichtmittel 18 vorgesehen, die zusätzlich ein Austreten von Flüssigkeit aus dem Starrnippel 12 verhindern. Die Befestigung der Enden der Filterwasserleitung 7 in den jeweiligen Nippeln 11,12 erfolgt durch Einstecken des Schlauchendes in den jeweiligen Nippel, wobei das Schlauchende von einem Dichtring des ersten Dichtmittels 13 umgeben ist. Die abschließende mechanische Fixierung erfolgt mittels einer eingesteckten Steckpatrone 19. Zur Montage der Steckpatrone 19 muss lediglich ein die Filterwasserleitung 7 umschließender Ring in den jeweiligen Nippel (11,12) eingeschoben werden, wodurch der Schlauch verklemmt und somit mechanisch gehalten wird. Die Steckpatrone 19 stellt somit ein zweites Befestigungsmittel dar, um die Enden der Filterwasserleitung mit den jeweiligen Nippeln 11, 12 dauerhaft und flüssigkeitsdicht zu verbinden. Gut erkennbar ist in Figur 2 zudem, dass eine Mischwasserleitung 17 erst im oberen Bereich des Sockelteils 3 beginnt und die Filterwasserleitung 7 konzentrisch umschließt. Bei einem Verschwenken des Schwenkauslaufes 4 kann sich aufgrund der erfindungsgemäßen Gestaltung der Auslaufarmatur 1 nun der obere Abschnitt der Filterwasserleitung 7 vollkommen frei gegenüber dem feststehenden unteren Abschnitt der Filterwasserleitung 7 bewegen. Durch die Trennung 9 wird die bisherige zwangsweise Torsion der Filterwasserleitung 7 effektiv vermieden. Dies wirkt sich positiv auf die Lebensdauer und Dichtigkeit der Armatur aus. Zudem ist gut erkennbar, dass ein Austausch der Filterwasserleitung 7 durch einfaches Abschrauben des Starrnippels 12 von der Unterseite 10 des Sockelteils 3 erfolgen kann und die Armatur 1 somit außerdem noch besonders wartungsfreundlich ist.

Die vorliegende Erfindung ist ausdrücklich nicht auf die dargestellten Ausführungsbeispiele beschränkt. Es sind vielmehr zahlreiche Abwandlungen der Erfindung im Rahmen der Patentansprüche möglich.

### Bezugszeichenliste:

- 1: Auslaufarmatur
- 2: Befestigungselement
- 3: Sockelteil
- 4: Schwenkauslauf
- 5: Kaltwasserleitung
- 6: Warmwasserleitung
- 7: Filterwasserleitung
- 8: Signalleitung
- 9: Trennstelle
- 10: Unterseite
- 11: Schwenknippel
- 12: Starrnippel
- 13: erstes Dichtmittel
- 14: erstes Befestigungsmittel
- 15: Mischteil
- 16: Adapter
- 17: Mischwasserleitung
- 18: zweites Dichtmittel
- 19: zweites Befestigungsmittel, Steckpatrone
- 20: Durchgang

## Patentansprüche

1. Mehrflutige Auslaufarmatur (1) mit Durchgängen, bestehend aus wenigstens einem Sockelteil (3) das auf einem Befestigungselement (2) montiert werden kann und einem daran drehbar befestigten Schwenkauslauf (4) mit mindestens einer Kaltwasserleitung (5) und einer Filterwasserleitung (7), wobei die Filterwasserleitung (7) wenigstens eine flüssigkeitsdichte drehbare Trennstelle (9) an einem oder mehreren der Durchgänge aufweist, **dadurch gekennzeichnet.dass** die Trennstelle (9) einen Schwenknippel (11) und einen Starrnippel (12) umfasst und jeweils wenigstens ein Dichtmittel (13) und ein Befestigungsmittel (19) für die Enden der Filterwasserleitung (7) an der Trennstelle (9) vorgesehen sind.

2. Auslaufarmatur (1) nach dem vorhergehenden Anspruch, **dadurch gekennzeichnet, dass** die Trennstelle (9) an einer Unterseite (10) des Sockelteils (3) angeordnet ist.

3. Auslaufarmatur (1) nach einem der vorhergehenden Ansprüche, **dadurch gekennzeichnet, dass** der Schwenknippel (11) vom Starrnippel (12) dicht umschlossen ist.

4. Auslaufarmatur (1) nach einem der vorhergehenden Ansprüche, **dadurch gekennzeichnet, dass** die Filterwasserleitung (7) als Kunststoffrohr oder -schlauch ausgebildet ist.

5. Auslaufarmatur (1) nach einem der vorhergehenden Ansprüche, **dadurch gekennzeichnet, dass** das Sockelteil (3) zusätzlich ein Mischteil (15) umfasst.

6. Auslaufarmatur (1) nach einem der vorhergehenden Ansprüche, **dadurch gekennzeichnet, dass** der Starrnippel (12) fest mit der Unterseite (10) des Sockelteils (3) verbunden ist.

## Claims

1. Multiple-flow outlet fitting (1) having conduits, consisting of at least one base part (3) which can be mounted on a fixing element (2), and, rotatably mounted on the base part, a swivel spout (4) having at least one cold water line (5) and a filtered water line (7), wherein the filtered water line (7) has at least one fluid-tight rotatable separation point (9) at one or more of the conduits, **characterised in that** the separation point (9) comprises a swivel nipple (11) and a rigid nipple (12), and at least one sealing means (13) and a fixing means (19) are provided for each of the ends of the filtered water line (7) at the separation point (9).

2. Outlet fitting (1) according to the preceding claim, **characterised in that** the separation point (9) is arranged on an underside (10) of the base part (3).

3. Outlet fitting (1) according to either one of the preceding claims, **characterised in that** the swivel nipple (11) is leak-tightly surrounded by the rigid nipple (12).

4. Outlet fitting (1) according to any one of the preceding claims, **characterised in that** the filtered water line (7) is in the form of a plastics tube or hose.

5. Outlet fitting (1) according to any one of the preceding claims, **characterised in that** the base part (3) additionally comprises a mixing part (15).

6. Outlet fitting (1) according to any one of the preceding claims, **characterised in that** the rigid nipple (12) is fixedly connected to the underside (10) of the base part (3).

## Revendications

1. Robinetterie de sortie à plusieurs flux (1) comportant des passages constituée d'au moins une partie de base (3) pouvant être montée sur un élément de fixation (2) ainsi qu'une sortie pivotante (4) montée mobile en rotation sur celle-ci, ayant au moins une conduite d'eau froide (5) et une conduite d'eau filtrée (7), la conduite d'eau filtrée (7) comportant au moins un emplacement de séparation rotatif (9) étanche au liquide sur au moins l'une des sorties, **caractérisée en ce que** l'emplacement de séparation (9) comporte un raccord pivotant (11) et un raccord rigide (12), et il est respectivement prévu au moins un moyen d'étanchéité (13) et un moyen de fixation (19) des extrémités de la conduite d'eau filtrée (7) sur l'emplacement de séparation (9).

2. Robinetterie de sortie (1) conforme à la revendication précédente,
**caractérisé en ce que**
l'emplacement de séparation (9) est situé sur la face inférieure (10) de la partie de base (3).

3. Robinetterie de sortie (1) conforme à l'une des revendications précédentes,
**caractérisée en ce que**
le raccord pivotant (11) est entouré hermétiquement par le raccord rigide (12).

4. Robinetterie de sortie (1) conforme à l'une des revendications précédentes,
**caractérisée en ce que**
la conduite d'eau filtrée (7) est réalisée sous la forme d'un tube ou d'un tuyau en matériau synthétique.

5. Robinetterie de sortie (1) conforme à l'une des revendications précédentes,
**caractérisée en ce que**
la partie de base (3) comporte en outre une partie de mélange (15).

6. Robinetterie de sortie (1) conforme à l'une des revendications précédentes,
**caractérisée en ce que**
le raccord rigide (12) est relié solidairement à la face inférieure (10) de la partie de base (3).
